# FASCICULE DE BREVET EUROPEEN

(11) **EP 2 028 428 B1**
(45) Date de publication et mention de la délivrance du brevet: **24.08.2016**
(21) Numéro de dépôt: 08013986.8
(22) Date de dépôt: 05.08.2008
(51) Int. Cl.: F24F 11/047

(54) **Bouche de ventilation auto-réglable a volet de réglage amorti**
Selbstregulierende Belüftungsöffnung mit gedämpftem Absperrschieber
Auto-adjustable cold air outlet with dampened feed valve

(30) Priorité: 24.08.2007 FR 0705995
(43) Date de publication de la demande: 25.02.2009
(73) Titulaire: CONSEILS ETUDES ET RECHERCHES EN GESTION DE L'AIR C.E.R.G.A., F-77600 Bussy Saint Georges (FR)
(72) Inventeur: Petillon, Serge, 77144 Chalifert (FR)
(74) Mandataire: Jouanneau, Lionel

(56) Documents cités:
- EP-A- 0 655 587
- EP-A- 1 063 384
- FR-A- 2 725 770
- FR-A- 2 798 954
- FR-A- 2 805 032

## Description

La présente invention se rapporte à une bouche de ventilation auto-réglable.

Les systèmes de ventilation par extraction seule sont le type de ventilation le plus répandu actuellement dans tous les pays. De tels systèmes comprennent au moins un dispositif de ventilation motorisé (ventilateurs) associés ou non à des conduits et des bouches d'extraction.

De manière générale, ces systèmes sont principalement utilisés pour extraire et renouveler l'air des pièces techniques telles que les cuisines, salles de bain, toilettes et rejettent l'air prélevé vers l'extérieur.

L'air extrait est remplacé par de l'air neuf qui pénètre à l'intérieur du bâtiment par des entrées d'air passives, c'est-à-dire non motorisées, généralement placées dans les pièces principales, à savoir le séjour et les chambres.

C'est l'effet de la différence de pression entre l'extérieur du logement et l'intérieur qui donne le débit d'air passant à travers les entrées d'air par une relation liant la surface ouverte et la racine carrée de la pression.

En l'absence de vent, l'air entrant se réparti au prorata des surfaces ouvertes.

En présence de vent à l'extérieur, la pression générée par celui-ci (1/2 p v²) modifie la répartition de l'air et sa vitesse à chacune des entrées. C'est ainsi qu'un vent de 6 mètres par seconde va générer une pression d'environ 22,5 pascals. Pour une ouverture d'environ 30 cm², cette surpression se traduit par un débit atteignant environ 43 m³ par heure alors qu'un débit compris entre 15 et 30 m³ par heure est généralement souhaité. Ce débit atteindra presque 90 m³ par heure en présence d'un vent de 12 mètres par seconde.

Le résultat est donc une courbe présentant une augmentation très rapide du débit en présence d'un vent extérieur.

Ceci n'est pas souhaitable et des dispositifs visant à limiter la gêne ont été imaginés et fabriqués. Il s'agit d'entrées d'air ou d'auvents auto-réglables.

Dans de telles bouches d'aération, le débit est régulé grâce à un volet ou élément mobile apte à faire varier la section de passage d'air à travers la bouche de ventilation. Le réglage du volet s'effectue par l'équilibre entre une force motrice générée par la différence entre les pressions intérieure et extérieure et une force de rappel générée par la force de gravité s'exerçant sur le volet. Des ressorts ou contrepoids complémentaires permettent éventuellement de s'affranchir de la pesanteur et d'utiliser la bouche dans toutes les positions.

De cette manière, le débit est régulé et reste relativement constant.

Ce type de bouche de ventilation est bien connu et est utilisé très couramment en France, aussi bien en résidentiel (en terminal) qu'en tertiaire (en terminal ou conduit).

Les bouches de ventilation à volet plan actuellement proposées pour délivrer un débit fixe prédéterminé sont relativement performantes dans la mesure où elles permettent en général d'obtenir une valeur de débit sensiblement constante sur une plage de pression assez large, avec un hystérésis réduit entre la montée et la descente en pression.

De manière générale, les dispositifs limitant le débit ont recours à des éléments déformables assez fins ou pivotant autour d'un axe ou d'une came. Les éléments à volets pivotants présentent souvent un battement qu'il est nécessaire d'amortir, les éléments déformables fins présentant une certaine fragilité. Par ailleurs, ces battements sont générateurs de bruit et sont donc source d'une pollution sonore non négligeable.

Le document FR-A-2798954 divulgue une bouche de ventilation comprenant les caractéristiques du préambule de la revendication 1.

La présente invention a pour but de proposer une bouche de ventilation auto-réglable permettant la suppression ou au moins la forte atténuation des bruits générés par les battements du volet de réglage.

Pour ce faire, la présente invention se rapporte à une bouche de ventilation auto-réglable selon la revendication 1.

Ainsi, contrairement à une bouche de ventilation classique possédant un volet de réglage équipé d'une liaison de type charnière pivotant autour d'un axe rigide, l'articulation du volet de régulation s'effectue ici par flexion des moyens d'attache en matériau élastique souple.

Leur caractère élastique fait que les moyens d'attache sont aptes à exercer sur le volet de régulation une force de rappel tendant à le ramener vers sa position d'équilibre.

En l'espèce cette force de rappel constitue un amortissement aux variations intempestives de vent, les forces tendant à écarter le volet de régulation de sa position d'équilibre étant partiellement compensées par cette force de rappel.

Par ailleurs, plus le déplacement du volet est important, plus la force de rappel sera élevée.

Selon l'invention, les moyens d'attache comprennent une pluralité de zones déformables régulièrement disposées le long du bord de liaison du volet.

Avantageusement, les zones déformables se présentent sous la forme de languettes élastiques.

Avantageusement encore, les languettes élastiques sont terminées par des moyens de fixation du volet dans une paroi de la bouche de ventilation.

De manière préférentielle, le volet de réglage est réalisé dans la même matière que les zones déformables.

Avantageusement, les zones déformables et le volet sont réalisés d'une seule pièce, de préférence par moulage.

De manière complémentaire, le volet de réglage présente au moins une zone d'amortissement sur au moins une face dudit volet de réglage.

Avantageusement, les zones d'amortissements se présentent sous la forme de languettes élastiques venant en saillie de la face du volet correspondante.

L'invention sera mieux comprise à l'aide de la description détaillée qui est exposée ci-dessous en regard du dessin annexé dans lequel :
La figure 1 est une vue arrière en perspective d'une bouche de ventilation selon l'invention.
La figure 2 est une vue partielle du volet de réglage équipant la bouche de ventilation de la figure 1.
La figure 3 est en vue en coupe transversale prise selon l'axe III - III montré sur les figures 1 et 2.
La figure 4 est une vue en coupe transversale prise selon l'axe IV - IV montré sur les figures 1 et 2.
Les figures 3 et 4 montrent le volet de réglage en position de repos.
La figure 5 est une vue en coupe transversale selon le même axe que la figure 3 mais montrant un volet de réglage fermé.
La figure 6 est une vue en coupe transversale selon le même axe que la figure 4 mais montrant un volet de réglage en position ouverte.
La figure 7 est une vue agrandie arrière du système d'attache du volet de réglage à l'intérieur de la bouche de ventilation.

Une bouche de ventilation 1 auto-réglable telle que représentée sur les figures 1 à 7, comprend un corps formant un conduit 2 présentant une entrée 3 et une sortie 4 séparées l'une de l'autre par une partie centrale logeant un mécanisme de régulation comprenant un volet de régulation 6 séparant la partie centrale en une partie 5b située sur le passage de l'air entre l'entrée 3 et la sortie 4 et un partie 5a située de l'autre côté du volet 6.

En fonctionnement, l'air de ventilation pénètre de façon classique dans le conduit 2 par son entrée 3, puis traverse la partie centrale 5b, et enfin s'échappe par la sortie 4 selon un débit régulé. L'air ne passe pratiquement pas par la zone 5a.

Plus précisément, le volet de régulation 6 est réalisé sous la forme d'un panneau monté pivotant autour d'un pseudo axe A sensiblement transversal par l'intermédiaire d'une liaison déformable.

En l'espèce, selon le mode de réalisation représenté, le volet de régulation 6 est fixé dans une paroi 7 supérieure de la bouche de ventilation 1.

Le conduit 2 présente également une paroi inférieure ajourée servant ainsi d'entrée d'air 3, une paroi latérale ouverte servant de sortie d'air 4 et une paroi latérale de façade fermée 9.

Ainsi, lorsque la bouche de ventilation 1 est à l'arrêt, le volet de régulation 6 est maintenu dans une position sensiblement verticale. En fonctionnement, la différence de pression de part et d'autre du volet de régulation 6 provoque une déformation pratiquement assimilable à une mise en rotation de ce dernier autour du pseudo l'axe A, comme visible sur les figures 3 à 6.

Par ailleurs, la bouche de ventilation 1 comprend une série de renforts 10 présentant sensiblement une forme d'équerre et possédant un premier prolongement 10a fixé dans une paroi inférieure 9 ajourée servant d'entrée d'air 3 et un deuxième prolongement 10b fixé dans la paroi supérieure 7 et s'étendant le long de cette dernière jusqu'au niveau de points d'attache 13 du volet de réglage 6.

Ces renforts 10 servent, d'une part, à assurer et maintenir un écartement constant entre la paroi inférieure et la paroi supérieure et à renforcer la structure de la bouche de ventilation 1 au niveau de points d'attache 13du volet de régulation 6, endroits où la paroi supérieure est le plus sollicité mécaniquement.

Le volet de régulation 6 est réalisé dans un matériau souple par moulage et présente au niveau de chaque point d'attache 13 une languette 12 souple.

Les languettes 12 souples permettent le quasi pivotement du volet de régulation 6 autour d'un axe sensiblement longitudinal par simple flexion de la languette 12.

Toutefois, les languettes étant réalisées dans un matériau souple de type élastomère, la languette 12, lorsque fléchie et écartée de sa position de repos, génère une force de retour élastique s'opposant à ladite flexion.

Cette force de retour élastique étant plus grande avec la flexion subie, les mouvements intempestifs de pivotement du volet de régulation, s'en trouvent amortis.

Un second amortissement peut-être rendu nécessaire pour éviter des chocs bruyants du volet de régulation 6 contre les renforts 10 d'une part, et contre l'entrée d'air 3, d'autre part.

Pour ce faire, le volet de régulation présente des zones d'amortissement se présentant sous la forme de languettes 15 élastiques venant en saillie du volet de régulation 6 sur une face correspondante.

Ces languettes 15 sont disposées en regard des zones éventuelles de choc et viennent remplir un rôle de ressort souple lorsque le volet de régulation 6 vient en butée contre un des obstacles mentionnés.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons si celles-ci entrent dans le cadre de l'invention. Des contrepoids ou ressorts pourront notamment être rajoutés pour permettre une utilisation de la bouche de ventilation selon d'autres direction.

## Revendications

1. Bouche de ventilation (1) auto-réglable comprenant un conduit (2) présentant une entrée (3) et une sortie (4) séparée par une partie centrale (5) à l'intérieur de laquelle est logé un mécanisme de régulation comprenant au moins un volet de régulation (6) comprenant un bord de liaison par lequel il est rattaché à une paroi du conduit et présentant pour ce faire des moyens d'attache, les moyens d'attache comprenant au moins une zone déformable (12) réalisée dans un matériau élastique souple apte à permettre un pivotement du volet, **caractérisée en ce que** lesdits moyens d'attache comprennent une pluralité de zones déformables régulièrement disposées le long du bord de liaison du volet.

2. Bouche de ventilation (1) selon la revendication 1, **caractérisée en ce que** les zones déformables se présentent sous la forme de languettes élastiques (12).

3. Bouche de ventilation (1) selon la revendication 2, **caractérisée en ce que** les languettes élastiques (12) sont terminées par des moyens de fixation (13) du volet (6) dans une paroi (7) de la bouche de ventilation.

4. Bouche de ventilation (1) selon l'une quelconque des revendications 1 à 3, **caractérisée en ce que** le volet de réglage (6) est réalisé dans la même matière que les zones déformables (12).

5. Bouche de ventilation (1) selon l'une quelconque des revendications 1 à 4, **caractérisée en ce que** les zones déformables (12) et le volet sont réalisées d'une seule pièce, de préférence par moulage.

6. Bouche de ventilation (1) selon l'une quelconque des revendications 1 à 5, **caractérisée en ce que** le volet de réglage (6) présente au moins une zone d'amortissement intégrée (15) sur au moins une face dudit volet.

7. Bouche de ventilation (1) selon la revendication 6, **caractérisée en ce que** les zones d'amortissements se présentent sous la forme de languettes (15) élastiques venant en saillie de la face du volet (6) correspondante.

## Patentansprüche

1. Selbst regulierende Belüftungsöffnung (1), die eine Leitung (2) umfasst, die einen Eingang (3) und einen Ausgang (4), der durch einen zentralen Teil (5) getrennt ist, in dessen Innerem ein Reguliermechanismus untergebracht ist, der mindestens eine Regulierklappe (6) umfasst, aufweist, die einen Verbindungsrand aufweist, durch den sie an einer Wand der Leitung angebracht ist und dazu Anbringungsmittel aufweist, wobei die Anbringungsmittel mindestens eine verformbare Zone (12) umfassen, die aus einem biegsamen elastischen Werkstoff hergestellt ist, der geeignet ist, ein Schwenken der Klappe zu erlauben, **dadurch gekennzeichnet, dass** die Anbringungsmittel eine Mehrzahl verformbarer Zonen umfassen, die regelmäßig entlang des Verbindungsrands der Klappe angeordnet sind.

2. Belüftungsöffnung (1) nach Anspruch 1, **dadurch gekennzeichnet, dass** die verformbaren Zonen die Form elastischer Laschen (12) haben.

3. Belüftungsöffnung (1) nach Anspruch 2, **dadurch gekennzeichnet, dass** die elastischen Laschen (12) in Befestigungsmitteln (13) der Regulierklappe (6) in einer Wand (7) der Belüftungsöffnung enden.

4. Belüftungsöffnung (1) nach einem der Ansprüche 1 bis 3, **dadurch gekennzeichnet, dass** die Regulierklappe (6) aus demselben Werkstoff wie die verformbaren Zonen (12) hergestellt ist.

5. Belüftungsöffnung (1) nach einem der Ansprüche 1 bis 4, **dadurch gekennzeichnet, dass** die verformbaren Zonen (12) und die Klappe aus einem einzigen Teil vorzugsweise durch Formen hergestellt sind.

6. Belüftungsöffnung (1) nach einem der Ansprüche 1 bis 5, **dadurch gekennzeichnet, dass** die Regulierklappe (6) mindestens eine integrierte Dämpfungszone (15) auf mindestens einer Seite der Klappe aufweist.

7. Belüftungsöffnung (1) nach Anspruch 6, **dadurch gekennzeichnet, dass** die Dämpfungszonen die Form elastischer Laschen (15) aufweisen, die von der Vorderseite der jeweiligen Klappe (6) vorstehen.

## Claims

1. A self-adjustable air vent (1) comprising a conduit (2) having an inlet (3) and an outlet (4) separate by a central portion (5) inside which a regulation mechanism is housed comprising at least one regulation flap (6) comprising a connecting edge by which it is attached to a wall of the conduit and having for this purpose securing means, the securing means comprising at least one deformable area (12) made of a flexible elastic material able to allow the flap to pivot, **characterized in that** said securing means comprise a plurality of deformable areas regularly disposed along the connecting edge of the flap.

2. The air vent (1) according to claim 1, **characterized in that** the deformable areas are in the shape of elastic tabs (12)

3. The air vent (1) according to claim 2, **characterized in that** the elastic tabs (12) are ended by fastening means (13) of the flap (6) in a wall (7) of the air vent.

4. The air vent (1) according to any one of claims 1 to 3, **characterized in that** the setting flap (6) is made of the same material as the deformable areas (12).

5. The air vent (1) according to any one of claims 1 to 4, **characterized in that** the deformable areas (12) and le flap are made of one piece, preferably by molding.

6. The air vent (1) according to any one of claims 1 to 5, **characterized in that** the setting flap (6) has at least an integrated damping area (15) on at least one face of said flap.

7. The air vent (1) according to claim 6, **characterized in that** the damping areas are in the shape of elastic tabs (15) projecting from the corresponding face of the flap (6).
